# EUROPÄISCHE PATENTSCHRIFT

(11) **EP 4 275 002 B1**
(45) Veröffentlichungstag und Bekanntmachung des Hinweises auf die Patenterteilung: **24.09.2025**
(21) Anmeldenummer: 21844322.4
(22) Anmeldetag: 22.12.2021
(51) Int. Cl.: F25B 9/14

(54) **REGENERATOR FÜR KRYO-KÜHLER MIT HELIUM ALS ARBEITSGAS UND ALS WÄRMESPEICHERMATERIAL, VERFAHREN ZUM HERSTELLEN EINES SOLCHEN REGENERATORS SOWIE KRYO-KÜHLER MIT EINEM SOLCHEN REGENERATOR**
REGENERATOR FOR A CRYO-COOLER WITH HELIUM AS A WORKING GAS AND AS A HEAT-STORING MATERIAL, METHOD FOR PRODUCING SUCH A REGENERATOR, AND CRYO-COOLER WITH SUCH A REGENERATOR
RÉGÉNÉRATEUR POUR UN REFROIDISSEUR CRYOGÉNIQUE COMPORTANT DE L'HÉLIUM COMME GAZ DE TRAVAIL ET COMME MATIÈRE DE STOCKAGE DE CHALEUR, PROCÉDÉ DE FABRICATION D'UN TEL RÉGÉNÉRATEUR, ET REFROIDISSEUR CRYOGÉNIQUE DOTÉ D'UN TEL RÉGÉNÉRATEUR

(30) Priorität: 11.01.2021 DE 202021100084 U
(43) Veröffentlichungstag der Anmeldung: 15.11.2023
(73) Patentinhaber: Pressure Wave Systems GmbH, 82024 Taufkirchen (DE)
(72) Erfinder: HÖHNE, Jens, 80337 München (DE)
(74) Vertreter: Winter, Brandl - Partnerschaft mbB
(86) Internationale Anmeldenummer: PCT/EP2021/087409
(87) Internationale Veröffentlichungsnummer: WO 2022/148666

(56) Entgegenhaltungen:
- JP-A- H07 318 181
- US-A1- 2019 323 737
- US-A9- 2022 057 114

## Beschreibung

Die Erfindung betrifft einen Regenerator für Kryo-Kühler mit Helium als Arbeitsgas gemäß Anspruch 1, ein Verfahren zur Herstellung eines solchen Regenerators sowie einen mit einem solchen Regenerator versehenen Kryo-Kühler gemäß den nebengeordneten Ansprüchen.

Helium wird häufig als Arbeitsgas bei Kryo-Kühler eingesetzt. Helium besitzt in dem Temperaturbereich von 2K bis 20K eine vergleichsweise hohe Wärmekapazität, die der Wärmekapazität von seltenen Erdverbindungen in diesem Temperaturbereich gleich kommt. Daher ist vorgeschlagen worden, Helium als Regenerator-Material einzusetzen. Aus der US 2012/0304668 A1, der DE 10319510 A1, der DE 102005007627 A1, CN 104197591 A, DE 19924184 A1 und der US 4359872 A sind mit Helium gefüllte geschlossene Hohlkörper aus Glas oder Metall als Regeneratorstrukturen bekannt. Diese Grundidee hat bis jetzt zu keinem fertigen Produkt geführt. Darüber hinaus führen mit Helium gefüllte Kügelchen wieder zu Abrieb, was die Einsatzdauer des Kryo-Kühlers verringert. Das Grundproblem dieser bekannten geschlossenen Hohlkörper mit Helium besteht in der aufwendigen Befüllung der Hohlkörper mit Helium unter Überdruck. Aufgrund des Überdrucks muss die Wandstärke der Hohlkörper erhöht werden, was zu einer Verschlechterung der Wärmeübergangswiderstände führt.

In dem Artikel "Heat Capacity Characterization of a 4K Regenerator with Non-Rare Earth Material" in Cryocoolers 19, International Cryocooler Conference, Inc., Boulder, CO, 2016 wird eine Struktur mit Adsorbermaterial, das Helium absorbieren kann, als Regenerator für Kryo-Kühler vorgeschlagen. Der Aufbau des Regenerators ist kompliziert und aufwendig und es besteht die Gefahr, dass Teile des Adsorbermaterials durch den Arbeitsgasstrom mitgerissen werden. Durch die mitgerissenen Adsorberpartikel würde die Lebensdauer eines Kryo-Kühlers mit einem solchen Regenerator drastisch reduziert.

Aus der JP H07318181 ist ein Regenerator bekannt, bei dem die heliumgefüllten Hohlkörper durch thermische Schrumpfung verschlossen werden. Aus der CN 104 197 591 A ist ein Regenerator bekannt, der quaderförmige Zellen aufweist, die mit Helium als Wärmespeichermaterial gefüllt sind. Die Zellen werden nach dem Befüllen verschlossen und weisen folglich keine Druckausgleichsöffnungen auf. Aus der JP S62-233688A ist ein Regenerator bekannt, der zum Speichern von Wärme Metall als Wärmespeichermaterial aufweist, Helium wird nicht als Wärmespeichermaterial eingesetzt.

Aus der JP2011190953A ist ein Regenerator mit zweiseitig offenen Röhrchen, die Helium als Wärmespeichermaterial enthalten, bekannt. Die heliumgefüllten Röhrchen weisen damit Druckausgleichsöffnungen auf, so dass während des Betriebs des Kühlers bzw. Regenerators zwischen dem Inneren der Röhrchen und dem Arbeitsgas Helium ein Druckausgleich stattfinden kann. Nachteilig bei diesem Regenerator ist, dass benachbarte mit Helium als Wärmeträgermaterial gefüllte Zellen aufeinanderliegen und die aufeinanderliegenden Abschnitte der Zellwände nicht zum Wärmeaustausch beitragen können. Dadurch ist die Funktionalität dieses bekannten Regenerators eingeschränkt.

Aus der WO 2018/104410 A1 ist ein Regenerator bekannt, der für Helium als Arbeitsgas und Wärmespeichermaterial ausgelegt ist. Der bekannte Regenerator umfasst einen Hohlraum mit mehreren Teilhohlräumen, die rohrförmig ausgebildet und miteinander verbunden sind. Zwischen den Teilhohlräumen sind Strömungskanälen für das Arbeitsgas Helium ausgebildet. Eine Druckausgleichsöffnung in Form einer Kapillare, die die Zellwände durchsetzt, schafft eine dauernd offene Verbindung zwischen den dem Arbeitsgas Helium außerhalb des Hohlraums und dem Wärmespeichermaterial Helium innerhalb des Hohlraums. Je dünner die Zellwände, desto besser der Wärmeübergang zwischen dem Arbeitsgas Helium und dem Wärmspeichermaterial Helium durch die Zellwände hindurch. Allerdings ist eine gewisse Dicke der Zellwände erforderlich, so dass diese bei den Druckschwankungen während des Betriebs des Regenerators nicht brechen oder reißen.

Es ist daher ausgehend von der WO 2018/104410 A1 Aufgabe der vorliegenden Offenbarung einen Regenerator mit Helium als Arbeitsgas und Wärmespeichermaterial anzugeben, der im Vergleich zu der WO 2018/104410 A1 einen effektiveren Wärmeübergang durch die Zellwände ermöglicht.

US2019323737A1 offenbart einen Regenerator gemäß dem Oberbegriff von Anspruch 1; und ein Verfahren zur Herstellung von besagtem Regenerator mittels 3D-Druck.

Die Lösung dieser Aufgabe erfolgt durch die Merkmale der unabhängigen Ansprüche 1 und 11.

Die Unteransprüche beziehen sich auf weitere vorteilhafte Ausgestaltungen der Offenbarung.

Nachfolgend werden bevorzugte Ausführungsformen der Offenbarung anhand der Zeichnung beschrieben.

Es zeigt:
Fig. 1 eine perspektivische Schnittdarstellung einer ersten Ausführungsform des erfindungsgemäßen Regenerators, und
Fig. 2 eine perspektivische Schnittdarstellung einer zweiten erfindungsgemäßen Ausführungsform

Die Figuren 1 und 2 zeigen zwei Ausführungsformen der Offenbarung in Form eines säulenförmigen Regenerators 2 mit rundem Querschnitt, wobei jeweils nur eine Hälfte des Regenerators 2 dargestellt ist. Der Regenerator 2 umfasst eine Zelle 2 mit Zellwände 4, die einen Hohlraum 6 mit Teilhohlräumen 6-i umschließen. Die Zellwände 4 werden von einer Druckausgleichsöffnung in Form einer Kapillare 8 durchsetzt. Die Zelle 2 weist einen kreisringförmigen Querschnitt auf und ist in einem rohrförmigen Strömungskanal für das Arbeitsgas Helium angeordnet. Das Innere des Hohlraums 6 ist während des Betriebs mit Helium als Wärmespeichermaterial gefüllt. Die Teilholräume 6-i bilden plane Strukturen parallel zu der Längsachse der Zelle 2. Zwischen den planen Teilhohlräumen 6-i sind parallele schlitzförmige Stömungskanäle 10 für Helium als Arbeitsgas ausgebildet. Die Teilhohlräume 6-i sind im Randbereich des säulenförmigen Regenerators 2 durch einen Verbindungskanal 12 miteinander verbunden und bilden zusammen mit den Teilhohlräumen 6-i den Hohlraum 6. Die einzelnen planen und parallel zueinander angeordneten Teilhohlräume 6-i erstrecken sich über die gesamte Höhe oder Länge der säulenförmigen Zelle 2 und werden durch zwei im Abstand zueinander angeordnete plane Zellwände 4-1 gebildet, im Randbereich durch streifenförmige Zellwände 4-2 abgedichtet sind. Zwischen den einzelnen Teilhohlräumen 6-1 sind die schlitzförmigen Strömungskanäle 10 angeordnet, die die Zelle 2 vollständig durchsetzen.

Im Inneren der Teilhohlräume 6-1 sind Stützelemente 14 vorgesehen, die die planen Zellwände 4-1 gegeneinander abstützen. Bei der ersten Ausführungsform nach Fig. 1 sind die Stützelemente 14 al kleine Quader ausgebildet, die über das Innere der Teilhohlräume 6-i verteilt sind. Die Stützelemente 14 können auch säulenförmig oder gerundet und kugelförmig ausgebildet sein.

Bei der zweiten Ausführungsform nach Fig. 2 sind die Stutzelemente streifenförmig und erstrecken sich von den streifenförmigen Zellwänden 4-2 weg, so dass sich ein mäanderförmiger Kanal ergibt. Die streifenförmigen Stützelemente 14 sind mit nicht dargestellten sacklochförmigen Schlitzen versehen, die für das Arbeitsgas Helium zugänglich sind. Dadurch können nach Art einer Ziehharmonika während des 3D-Drucks auftretende thermische Spannungen aufgefangen werden, so dass es nicht zu Rissen im Material kommt.

### Bezugszeichenliste:

- 1: Regenerator
- 2: Zelle
- 4: Zellwand
- 4-1: plane Zellwände
- 4-2: streifenförmige Zellwände
- 6: Hohlraum
- 6-i: Teilhohlraum
- 8: Kapillare
- 10: Strömungskanal für Arbeitsgas
- 12: umlaufender Verbindungskanal
- 14: Stützelemente

## Patentansprüche

1. Regenerator (1) für Kryo-Kühler mit Helium als Arbeitsgas und Wärmespeichermittel, mit
wenigstens einer Zelle (2) mit Zellwänden (4), die einen Hohlraum (6) umschließen, der mehrere Teilhohlräume (6-1) aufweist,
wobei die Teilhohlräume (6-i) über wenigstens einen Verbindungskanal (12) miteinander verbunden sind und mit Ausnahme des wenigstens einen Verbindungskanals (12) zu anderen Teilhohlräumen (6-i) von den Zellwänden (4) umschlossen sind,
wobei der Hohlraum (6) der wenigstens einen Zelle (2) mit Heliumgas als Wärmespeichermaterial gefüllt ist,
Strömungskanälen (10) für das Arbeitsgas Helium, die zwischen den einzelnen Teilhohlräumen (6-i) ausgebildet sind, und
einer Druckausgleichsöffnung in Form einer Kapillare (8), die die Zellwände (4) durchsetzt und eine dauernd offene Verbindung zwischen den dem Arbeitsgas Helium außerhalb des Hohlraums (6) und dem Wärmespeichermaterial Helium innerhalb des Hohlraums (6) bildet,
**dadurch gekennzeichnet,**
**dass** die Teilhohlräume (6-i) in ihrem Inneren Stützelemente (14) aufweisen, welche die einen Teilhohlraum (6-i) begrenzenden Zellwände (4) gegeneinander abstützen.

2. Regenerator (1) nach Anspruch 1, **dadurch gekennzeichnet, dass** die Teilhohlräume durch die Anordnung und Form der Stützelemente und durch die Form der Zellwände rohrförmig ausgebildet sind.

3. Regenerator (1) nach Anspruch 1 oder 2, **dadurch gekennzeichnet, dass** die Teilhohlräume (6-i) durch die Anordnung und Form der Stützelemente (14) und die Form der Zellwände mäanderförmig ausgebildet sind.

4. Regenerator (1) nach einem der vorhergehenden Ansprüche, **dadurch gekennzeichnet, dass** die Stützelemente (14) streifenförmig ausgebildet sind und sich von den Zellwänden weg in die Teilhohlräume (6-i) erstrecken.

5. Regenerator (1) nach Anspruch 4, **dadurch gekennzeichnet, dass** die streifenförmigen Stützelemente (14) mit einem sacklochförmigen Schlitz versehen sind, der für das Arbeitsgas Helium zugänglich ist.

6. Regenerator (1) nach einem der vorhergehenden Ansprüche 2 bis 5, **dadurch gekennzeichnet, dass** die Teilhohlräume (6-i) einen rechteckigen Querschnitt aufweisen.

7. Regenerator (1) nach einem der vorhergehenden Ansprüche 2 bis 5, **dadurch gekennzeichnet, dass** die Teilhohlräume (6-i) einen gerundeten Querschnitt aufweisen.

8. Regenerator (1) nach einem der vorhergehenden Ansprüche 6 oder 7, **dadurch gekennzeichnet, dass** die Strömungskanäle (10) zwischen den Teilhohlräumen (6-i) einen rechteckigen Querschnitt aufweisen.

9. Regenerator (1) nach einem der vorhergehenden Ansprüche, **dadurch gekennzeichnet, dass** die wenigstens eine Zelle (2) als Scheibe mit einem runden Querschnitt ausgebildet ist, und dass der die Teilhohlräume (6-i) verbindende Verbindungskanal (12) im Randbereich der scheibenförmigen Zelle (2) angeordnet ist.

10. Regenerator (1) nach einem der vorhergehenden Ansprüche, **dadurch gekennzeichnet, dass** die Außenseite der Zellwände (4-1) in den Strömungskanälen (10) für das Arbeitsgas Helium Verwirbelungsstrukturen aufweisen.

11. Verfahren zur Herstellung eines Regenerators (1) nach einem der vorhergehenden Ansprüche, wobei der Regenerator (1) mittels 3D-Druck hergestellt wird.

12. Verfahren nach Anspruch 11, **dadurch gekennzeichnet, dass** die Teilhohlräume (6-i) nach dem 3D-Druck Öffnungen aufweisen, die anschließend verschlossen werden.

13. Kryo-Kühler in Form eines Stirling-, Gifford-McMahon- oder Pulsrohr-Kühlers mit wenigstens einem Regenerator, **gekennzeichnet durch** einen Regenerator (1) nach einem der vorhergehenden Ansprüche 1 bis 10.

## Claims

1. A regenerator (1) for a cryocooler with helium as working-gas and heat-storing medium, comprising
at least one cell (2) with cell walls (4) enclosing a cavity (6) having several sub-cavities (6-1),
wherein the sub-cavities (6-i) are interconnected via at least one connecting passage (12) and, with the exception of the at least one connecting passage (12) to other sub-cavities (6-i), are enclosed by the cell walls,
wherein the cavity (6) of the at least one cell (2) is filled with helium gas as heat-storing material,
flow passages (10) for the working-gas helium formed between the individual sub-cavities (6-i), and
a pressure-equalizing opening in the form of a capillary (8) which penetrates the cell walls (4) and forms a permanently open connection between the working-gas helium outside the cavity (6) and the heat-storing material helium inside the cavity (6),
**characterized in that**
the sub-cavities (6-i) have supporting elements (14) in their interior which support the cell walls (4) bounding a sub-cavity (6-i) against each other.

2. The regenerator (1) according to claim 1, **characterized in that** the sub-cavities are tubular due to the arrangement and shape of the supporting elements and by the shape of the cell walls.

3. The regenerator (1) according to claim 1 or 2, **characterized in that** the sub-cavities (6-i) are meander-shaped due to the arrangement and shape of the supporting elements (14) and the shape of the cell walls.

4. The regenerator (1) according to any of the preceding claims, **characterized in that** the supporting elements (14) are strip-shaped and extend away from the cell walls into the sub-cavities (6-i).

5. The regenerator (1) according to claim 4, **characterized in that** the strip-shaped supporting elements (14) are provided with a slit in the form of a blind hole which is accessible to the working-gas helium.

6. The regenerator (1) according to any of preceding claims 2 to 5, **characterized in that** the sub-cavities (6-i) have a rectangular cross-section.

7. The regenerator (1) according to any of preceding claims 2 to 5, **characterized in that** the sub-cavities (6-i) have a rounded cross-section.

8. The regenerator (1) according to any of preceding claims 6 or 7, **characterized in that** the flow passages (10) between the sub-cavities (6-i) have a rectangular cross-section.

9. The regenerator (1) according to any of the preceding claims, **characterized in that** the at least one cell (2) is formed as a disk with a circular cross-section, and that the connecting passage (12) connecting the sub-cavities (6-i) is arranged in an edge section of the disk-shaped cell (2).

10. The regenerator (1) according to any of the preceding claims, **characterized in that** the outside of the cell walls (4-i) in the flow passages (10) for the working-gas helium has swirl structures.

11. A method of manufacturing a regenerator (1) according to any of the preceding claims, wherein the regenerator (1) is produced via 3D printing.

12. The method according to claim 11, **characterized in that** the sub-cavities (6-i) have openings after 3D printing which are subsequently closed.

13. A cryocooler in the form of a Stirling, Gifford-McMahon or pulse tube cooler with at least one regenerator, **characterized by** a regenerator (1) according to any of preceding claims 1 to 10.

## Revendications

1. Régénérateur (1) pour des refroidisseurs cryogéniques avec de l'hélium comme gaz de travail et moyen de stockage de chaleur avec
au moins une cellule (2) avec des parois de cellule (4) qui entourent un espace creux (6) qui présente plusieurs espaces creux partiels (6-1),
dans lequel les espaces creux partiels (6-i) sont reliés les uns aux autres par le biais d'au moins un canal de liaison (12) et sont entourés par les parois de cellule (4) à l'exception de l'au moins un canal de liaison (12) vers d'autres espaces creux partiels (6-i),
dans lequel l'espace creux (6) de l'au moins une cellule (2) est rempli de gaz d'hélium comme matériau de stockage de chaleur,
des canaux d'écoulement (10) pour le gaz de travail hélium qui sont conçus entre les espaces creux partiels (6-i) individuels et
une ouverture de compensation de pression sous la forme d'un capillaire (8) qui traverse les parois de cellule (4) et forme une liaison ouverte durablement entre le gaz de travail hélium en dehors de l'espace creux (6) et le matériau de stockage de chaleur hélium à l'intérieur de l'espace creux (6),
**caractérisé en ce que**
les espaces creux partiels (6-i) présentent en leur intérieur des éléments d'appui (14) qui appuient les unes contre les autres les parois de cellule (4) délimitant un espace creux partiel (6-i).

2. Régénérateur (1) selon la revendication 1, **caractérisé en ce que** les espaces creux partiels sont conçus sous forme de tube par l'agencement et la forme des éléments d'appui et par la forme des parois de cellule.

3. Régénérateur (1) selon la revendication 1 ou 2, **caractérisé en ce que** les espaces creux partiels sont conçus sous forme de méandre par l'agencement et la forme des éléments d'appui (14) et par la forme des parois de cellule.

4. Régénérateur (1) selon l'une quelconque des revendications précédentes, **caractérisé en ce que** les éléments d'appui (14) sont conçus en forme de bande et s'étendent dans les espaces creux partiels (6-i) à l'écart des parois de cellule.

5. Régénérateur (1) selon la revendication 4, **caractérisé en ce que** les éléments d'appui (14) en forme de bande sont pourvus d'une fente en forme de trou borgne qui est accessible pour le gaz de travail hélium.

6. Régénérateur (1) selon l'une quelconque des revendications précédentes 2 à 5, **caractérisé en ce que** les espaces creux partiels (6-i) présentent une section transversale rectangulaire.

7. Régénérateur (1) selon l'une quelconque des revendications précédentes 2 à 5, **caractérisé en ce que** les espaces creux partiels (6-i) présentent une section transversale arrondie.

8. Régénérateur (1) selon l'une quelconque des revendications précédentes 6 ou 7, **caractérisé en ce que** les canaux d'écoulement (10) présentent une section transversale rectangulaire entre les espaces creux partiels (6-i).

9. Régénérateur (1) selon l'une quelconque des revendications précédentes, **caractérisé en ce que** la au moins une cellule (2) est conçue comme un disque avec une section transversale ronde, et **en ce que** le canal de liaison (12) reliant les espaces creux partiels (6-i) est agencé dans la zone de bord de la cellule (2) en forme de disque.

10. Régénérateur (1) selon l'une quelconque des revendications précédentes, **caractérisé en ce que** le côté extérieur des parois de cellule (4-i) présente des structures de tourbillon dans les canaux d'écoulement (10) pour le gaz de travail hélium.

11. Procédé de fabrication d'un régénérateur (1) selon l'une quelconque des revendications précédentes, dans lequel le régénérateur (1) est fabriqué au moyen de l'impression 3D.

12. Procédé selon la revendication 11, **caractérisé en ce que** les espaces creux partiels (6-i) présentent après l'impression 3D des ouvertures qui sont ensuite fermées.

13. Régénérateur cryogénique sous la forme d'un refroidisseur Stirling, Gifford-McMahon ou à tube pulsé (1) avec au moins un régénérateur, **caractérisé par** un régénérateur (1) selon l'une quelconque des revendications précédentes 1 à 10.
